# EUROPÄISCHE PATENTSCHRIFT

(11) **EP 3 533 932 B1**
(45) Veröffentlichungstag und Bekanntmachung des Hinweises auf die Patenterteilung: **15.07.2020**
(21) Anmeldenummer: 18159364.1
(22) Anmeldetag: 01.03.2018
(51) Int. Cl.: E02D 1/02, E02D 7/22, E02D 17/13

(54) **VERFAHREN UND SYSTEM ZUM ERSTELLEN EINES GRÜNDUNGSELEMENTES IM BODEN**
METHOD AND SYSTEM FOR CREATING A FOUNDATION ELEMENT IN THE GROUND
PROCÉDÉ ET SYSTÈME PERMETTANT D'ÉRIGER UN ÉLÉMENT DE FONDATION DANS LE SOL

(43) Veröffentlichungstag der Anmeldung: 04.09.2019
(73) Patentinhaber: BAUER Spezialtiefbau GmbH, 86529 Schrobenhausen (DE)
(72) Erfinder: REGLER, Hans, 86529 Schrobenhausen (DE)
(74) Vertreter: Wunderlich & Heim Patentanwälte Partnerschaftsgesellschaft mbB

(56) Entgegenhaltungen:
- EP-A1- 1 016 759
- EP-B1- 1 942 247
- WO-A2-2012/171527
- KR-A- 20080 072 773

## Beschreibung

Die Erfindung betrifft ein Verfahren zum Erstellen eines Gründungselementes im Boden mittels eines Baugeräts, wobei mittels eines Bearbeitungswerkzeugs ein Loch im Boden gebildet wird, in welchem das Gründungselement erstellt wird, wobei mittels einer Steuer- und Auswerteeinheit in Abhängigkeit von einer Bearbeitungstiefe mindestens eine Betriebsgröße des Baugeräts erfasst wird, welche sich abhängig von einer Bodenbeschaffenheit ändert, gemäß dem Oberbegriff des Anspruchs 1.

Die Erfindung betrifft weiter ein System zum Erstellen eines Gründungselementes im Boden mit einem Baugerät, wobei mittels eines Bodenbearbeitungswerkzeugs ein Loch im Boden gebildet wird, in welchem das Gründungselement erstellt wird, wobei mittels einer Steuer- und Auswerteeinheit in Abhängigkeit von einer Bearbeitungstiefe mindestens eine Betriebsgröße des Baugeräts erfasst wird, welche sich abhängig von einer Bodenbeschaffenheit ändert, gemäß dem Oberbegriff des Anspruchs 12.

Bei der Erstellung von Gründungselementen, etwa von Gründungspfählen oder Schlitzwänden, bei größeren Bauvorhaben wird üblicherweise für den Baugrund ein Bodenprofil erstellt. Das Bodenprofil gibt dabei an, welchen Aufbau, insbesondere Schichtaufbau, der Baugrund aufweist. Eine Kenntnis des Bodenprofils des Baugrundes ist in mehrfacher Hinsicht wichtig. Zum einen hängt von dem Bodenprofil die Tragfähigkeit des Baugrundes ab, was einen wesentlichen Einfluss auf die Auslegung der Gründungselemente hat. Zum anderen ist das Bodenprofil auch aus wirtschaftlicher Sicht wesentlich, da durch den Aufbau des Bodens bestimmt wird, wie aufwändig die Erstellung eines Gründungselementes ist. So ist beispielsweise das Erstellen eines Bohrpfahles in einem Baugrund mit einem großen Anteil an Felsmaterial aufgrund des geringeren Vortriebs und des höheren Werkzeugverschleißes aufwändiger als die Erstellung eines Bohrpfahles in einem Baugrund mit Sand-, Kies-, und/oder Tonschichten.

Aus diesem Grund werden an einem Baugrund abhängig von der Größe eine oder mehrere Probebohrungen durchgeführt, um etwa anhand von Bohrkernen zu ermitteln, mit welchem Bodenprofil der Baugrund aufgebaut ist.

Abhängig von der Geologie des Baugrunds kann jedoch ein Bodenprofil selbst in einem örtlich begrenzten Bereich stark schwanken. Üblicherweise bestehen diese Schwankungen darin, dass Dickenänderungen der einzelnen Bodenschichten auftreten und sich gegebenenfalls auch ein Felshorizont ändert.

Aus der EP 1 942 247 B1 ist ein Verfahren zum Verdrängerbohren bekannt, bei dem das Drehmoment und die Eindringtiefe des Bohrstranges pro Umdrehung im Betrieb gemessen werden, um eine Aussage über die Tragfähigkeit des Bodens zu treffen. Dabei wird gelehrt, die Tragfähigkeit vorab durch Probebohrungen in Bodenschichten mit bekannten Eigenschaften durchzuführen, so dass mittels einer Zuordnungsvorschrift eine Tragfähigkeitskennzahl bei den gemessenen Betriebsparametern zugeordnet werden kann. In der Praxis kann eine exakte Zuordnung eines gemessenen Betriebsparameters zu einer bestimmten Tragfähigkeit problematisch und fehleranfällig sein.

Aus der WO 2012/171527 A2 geht eine Rüttleranordnung zur Bodensondierung hervor, wobei beim Einfahren in den Boden ein Bodenprofil ermittelt wird.

Der Erfindung liegt die **Aufgabe** zugrunde, ein Verfahren und ein System zum Erstellen eines Gründungselementes im Boden anzugeben, mit welchen für ein Gründungselement ein Schichtaufbau des Bodens besonders genau ermittelt werden kann. Die Aufgabe wird nach der Erfindung zum einen durch ein Verfahren mit den Merkmalen des Anspruchs 1 und zum anderen mit einem System mit den Merkmalen des Anspruchs 12 gelöst. Bevorzugte Ausführungsformen der Erfindung sind in den abhängigen Ansprüchen angegeben.

Das erfindungsgemäße Verfahren ist dadurch gekennzeichnet, dass in der Steuer- und Auswerteeinheit ein zu erwartendes Bodenprofil eingegeben wird, welches einen

Schichtaufbau des Bodens mit Bodenschichten von unterschiedlicher Bodenbeschaffenheit angibt, und dass durch die Steuer- und Auswerteeinheit die erfasste, mindestens eine Betriebsgröße mit dem eingegebenen Bodenprofil in Korrelation gesetzt wird, um festzustellen, bei welcher Bearbeitungstiefe ein Übergang zwischen Bodenschichten unterschiedlicher Bodenbeschaffenheit vorliegt.

Eine Grundidee der Erfindung liegt darin, bei der Bestimmung der Bodenart während der Bearbeitung eines Bodens ein zum Baugrund erstelltes Bodenprofil zu berücksichtigen. Ein vorab erstelltes Bodenprofil gibt die Abfolge verschiedener Bodenschichten aus unterschiedlichen Materialien und mit unterschiedlichen Festigkeiten und Tragfähigkeiten an. Dabei beruht die Erfindung auf der Erkenntnis, dass ein Bodenprofil an einem Baugrund örtlich starken Schwankungen unterworfen sein kann, wobei sich diese Schwankungen jedoch im Wesentlichen auf eine Dicke oder ein Tiefenniveau der Bodenschichten beziehen, während die Anzahl und Abfolge der Bodenschichten unverändert bleibt. Gemäß der Erfindung wird bei der Bearbeitung des Bodens eine Betriebsgröße oder ein Betriebsparameter erfasst, welcher beispielsweise das Drehmoment oder eine Leistung des hydraulischen Antriebs sein kann. Diese Betriebsgröße wird mit der ersten Bodenschicht des Bodenprofils in eine Korrelation gesetzt. Wird bei einer bestimmten ersten Bearbeitungstiefe dann eine signifikante Änderung der Betriebsgröße festgestellt, so ist dies nach Erkenntnis der Erfindung auf eine Änderung der Bodenschicht zurückzuführen. Diese Änderung bei einer ersten Bearbeitungstiefe kann dann als ein erster Schichtübergang festgestellt werden. Bei entsprechend nachfolgenden Änderungen können dann entsprechend der zweite, dritte und folgende Schichtübergänge bei einer gegebenen Bearbeitungstiefe festgestellt werden.

Für die Erstellung eines konkreten Gründungselementes kann so das am Erstellungsort tatsächliche Bodenprofil festgestellt werden, wobei sich die einzelnen Schichtübergänge bei vorgegebenen Tiefen von dem zuvor ermittelten Bodenprofil unterscheiden können. Üblicherweise wird das vorab ermittelte Bodenprofil durch eine oder mehrere Probebohrungen an bestimmten Stellen ermittelt, wobei hieraus ein Durchschnittsbodenprofil ermittelt wird. Durch die konkrete Feststellung eines tatsächlichen Bodenprofils an jedem Bearbeitungsort kann so eine zuverlässige Aussage über die Tragfähigkeit des Gründungselementes und auch über den tatsächlich notwendigen Aufwand zur Erstellung des Gründungselementes getroffen werden. Dies ermöglicht auch eine besonders korrekte und aufwandsabhängige Berechnung und Abrechnung eines Gründungselementes abhängig von den tatsächlich gegebenen Bodenverhältnissen.

Besonders zweckmäßig ist es nach einer Weiterbildung der Erfindung, dass durch die Steuer- und Auswerteeinheit zu jeder Bodenschicht des eingegebenen Bodenprofils ein zu erwartender Wert der mindestens einen Betriebsgröße ermittelt wird. Weist das Bodenprofil beispielsweise zunächst eine Ton- und dann eine Kiesschicht auf, kann durch die Steuer- und Auswerteeinheit hinsichtlich der zu messenden Betriebsgröße ein Wert etwa aus einer Datenbank abgefragt werden, welcher bei dieser Bodenschicht zu erwarten ist. So kann durch die Steuer- und Auswerteeinheit auch verifiziert werden, dass eine tatsächlich bearbeitete Bodenschicht mit der zu erwartenden Bodenschicht gemäß dem vorgegebenen Bodenprofil übereinstimmt. So können auch Sonderfälle ermittelt werden, bei welchen an einem Bearbeitungsort ein oder mehrere Bodenschichten gegenüber dem eingegebenen Soll-Bodenprofil entfallen sind.

Gemäß einer weiteren bevorzugten Verfahrensvariante ist es vorgesehen, dass durch die Steuer- und Auswerteeinheit für den Bearbeitungsort ein aktuelles Bodenprofil erzeugt wird. Dieses aktuelle oder Ist-Bodenprofil kann dann abgespeichert und auch mit dem vorgegebenen Soll-Bodenprofil, welches vorab durch Probebohrungen ermittelt worden ist, abgeglichen werden. Der Gerätebediener hat dabei die Möglichkeit, das so erstellte aktuelle Bodenprofil für die nächste anstehende Bearbeitung als Soll-Bodenprofil vorzugeben.

Grundsätzlich kann gemäß der Erfindung lediglich eine einzelne Betriebsgröße oder ein einzelner Betriebsparameter zur Bestimmung der aktuell bearbeiteten Bodenschicht herangezogen werden. Besonders vorteilhaft ist es nach einer Weiterentwicklung des erfindungsgemäßen Verfahrens, dass mehrere Betriebsgrößen erfasst werden und dass die mehreren Betriebsgrößen in Korrelation zueinander gesetzt werden, wobei ein Bodenkennwert für die Steuer- und Auswerteeinheit ermittelt wird. So kann beispielsweise nicht nur das Drehmoment bei einem Bohrwerkzeug, sondern auch eine Vortriebsgeschwindigkeit bei einer vorgegebenen Vortriebskraft als Betriebsgröße erfasst werden. Insbesondere durch die Kombination des Drehmomentes oder einer Drehzahl mit einer Vortriebsgeschwindigkeit oder einer Vortriebskraft kann eine noch bessere Aussage über die Beschaffenheit einer zu bearbeitenden Bodenschicht getroffen werden. Hieraus kann ein Bodenkennwert ermittelt werden, welcher anhand von abgespeicherten Werten in einer Datenbank einer bestimmten Bodenart oder Bodenschicht zugeordnet werden kann.

Zur Erfassung der entsprechenden Betriebsgrößen ist es nach einer Weiterbildung der Erfindung vorteilhaft, dass die mindestens eine Betriebsgröße mittels mindestens einer Erfassungseinrichtung an dem Baugerät erfasst wird. Die Erfassungseinrichtung kann insbesondere ein Sensor sein, welcher eine Betriebsgröße, etwa die Drehzahl, unmittelbar erfasst. Die Erfassungseinrichtungen können jedoch auch indirekt arbeiten, wobei etwa über die Leistungsaufnahme eines hydraulischen Drehantriebes ein Drehmoment errechnet und bestimmt wird. Die Erfassungseinrichtungen sind über eine Draht- oder Funkverbindung mit der Steuer- und Auswerteeinheit verbunden. Die Steuer- und Auswerteeinheit kann sich dabei unmittelbar am Baugerät oder in einer Zentrale befinden, welche dann über eine entsprechende Verbindung mit dem Baugerät in Datenverbindung steht.

Grundsätzlich kann jede geeignete Betriebsgröße oder Betriebsparameter für das erfindungsgemäße Verfahren ausgewählt und eingesetzt werden. Besonders aussagekräftig ist es nach einer Weiterbildung des erfindungsgemäßen Verfahrens, dass die mindestens eine Betriebsgröße ausgewählt ist aus den Größen Drehmoment, Drehzahl, Leistung, Vorschubkraft, Vorschubgeschwindigkeit, Beschleunigung, Energieeintrag, Schwingungen, Schall, Hydraulikdruck und/oder Hydraulikstrom. Insbesondere kann auch eine Kombination von mehreren Betriebsgrößen ausgewählt werden, so dass durch die Steuer- und Auswerteeinheit mit besonders großer Sicherheit eine Aussage über die momentan bearbeitete Bodenschicht getroffen werden kann.

Gemäß einer weiteren vorteilhaften Verfahrensvariante der Erfindung ist es vorgesehen, dass die Steuer- und Auswerteeinheit eine Datenbank aufweist, in der für bestimmte Bodenschichten Betriebsgrößen und/oder Bodenkennwerte abgespeichert werden. Die Datenbank kann bereits bei der Auslieferung eines Baugeräts vorgegeben sein oder im Betrieb von einer Zentrale aufgespielt oder mit neuen oder ergänzten Werten versehen und gepflegt werden. Weiterhin ist es nach einer Variante der Erfindung möglich, dass seitens des Gerätefahrers oder von der Steuer- und Auswerteeinheit selbst bevorzugte Datensätze, das heißt bevorzugte Eingangsgrößen für bestimmten Bodenkennwerte abgespeichert werden, die für den jeweiligen Bearbeitungsort oder für das jeweilige Gerät erstellt und ermittelt worden sind. Die Datenbank kann so ein Expertensystem darstellen, wobei auch eine automatische Verbesserung und Änderung der hinterlegten Datensätze aufgrund einer bevorzugten selbstlernenden Logik der Steuer- und Auswerteeinheit vorgesehen sein können.

Eine weiter bevorzugte Ausführungsform der Erfindung besteht darin, dass durch die Steuer- und Auswerteeinheit bei ermittelten Betriebsgrößen Bodenkennwerte, welche für bestimmten Betriebsgrößen abgespeichert sind, abgefragt und verglichen werden, wobei ein aktueller Bodenwert bestimmt wird. Erkennt beispielsweise die Steuer- und Auswerteeinheit durch einen Vergleich der Eingangsgröße, etwa des Drehmomentes, mit einer resultierenden Ausgangsgröße, also eine sich einstellenden Drehzahl des Bohrwerkzeuges oder des Fräsrades, dass eine Bodenschicht mit geänderter Festigkeit und damit mit einem anderen Bodenbearbeitungswert durchörtert wird, kann die Steuer- und Auswerteeinheit entsprechend dem aktuell ermittelten Bodenkennwert oder der aktuellen festgestellten Bodenschicht die Eingangsgrößen ändern. So kann etwa beim Feststellen einer Felsschicht die Drehzahl und die Vorschubkraft herabgesetzt werden, um einen übermäßigen Werkzeugverschleiß zu vermeiden und möglichst optimale Schnitt- oder Abtragsbedingungen für die Bodenschicht vorzusehen. Wird ein Datensatz mit einem gleichen oder ähnlichen Bodenkennwert in der Datenbank ermittelt, so kann die Steuer- und Auswerteeinheit die Eingangs- oder Betriebsgröße entsprechend dem festgestellten Datensatz ändern oder dem Gerätefahrer beispielsweise an einem Monitor anzeigen. In einem Automatikmodus kann die bisherige Betriebsgröße durch eine geeignete Betriebsgröße für den Bodenkennwert erstellt werden. In diesem Fall würde also ein anliegendes Drehmoment abhängig von dem festgestellten Bodenkennwert, welcher einer bestimmten Bodenschicht zugeordnet ist, nach Auswertung der Datenbank geändert werden.

Insbesondere beim Durchörtern eines Bodens mit verschiedenen Bodenschichten ist es nach einer Verfahrensvariante der Erfindung vorteilhaft, dass anhand der bei der Bodenbearbeitung ermittelten Bodenkennwerte über die Bearbeitungstiefe oder Vortriebsstrecke ermittelten Bodenbearbeitungswerte ein Bodenprofil durch die Steuer- und Auswerteeinheit ermittelt und gespeichert wird. Dabei kann entsprechend hinterlegten Daten in der Datenbank einem Bodenkennwert eine bestimmte Bodenart, etwa Lehm, Sand, Kies, Gestein etc. zugeordnet werden, wobei dies vorzugsweise auch unter Berücksichtigung des hinterlegten Bodenprofils erfolgt. Über eine vorzugsweise vorhandene Datenfernverbindung können diese Werte und damit auch ein Bodenprofil über die Steuer- und Auswerteeinheit von einer Zentrale aus abgefragt werden. Damit kann ein Baugerät nicht nur zum Bearbeiten des Bodens verwendet werden, sondern es kann auch als ein Sondierungs- oder Analysewerkzeug zum Erkunden eines Bodenprofils eingesetzt werden.

Gemäß einer weiteren Ausführungsform des erfindungsgemäßen Verfahrens ist es vorgesehen, dass durch die Steuer- und Auswerteeinheit für das aktuelle Bodenprofil bevorzugte Betriebsgrößen über die Bearbeitungstiefe ermittelt und als ein Datensatz in der Datenbank hinterlegt werden. So kann beispielsweise ein Musterdatensatz für eine Bohrung an einer Baustelle mit dem vorab ermittelten Bodenprofil erstellt werden, wobei beispielsweise bis zu einer ersten Bohrtiefe ein erstes Drehmoment und eine erste Vorschubkraft, anschließend bei einer zweiten Bohrtiefe, ab welcher eine zweite Bodenschicht gegeben ist, ein zweites Drehmoment mit einer zweiten Vorschubkraft und so weiter abgespeichert werden. Ein derartiger Datensatz für einen Boden mit einem speziellen Bodenprofil kann dann für eine weitere Bearbeitung an der gleichen Baustelle abgerufen werden. Dabei kann davon ausgegangen werden, dass sich an einer Baustelle ein Bodenprofil nur selten sprunghaft ändert. Anhand der Daten der ersten Bearbeitung können so effektiv die weitere Bearbeitung, insbesondere Bohrungen oder Schlitze, auch von weniger erfahrenen Geräteführern erstellt werden.

Grundsätzlich ist das erfindungsgemäße Verfahren bei den verschiedenen Bodenbearbeitungsvarianten einsetzbar. Eine besonders bevorzugte Verfahrensvariante besteht darin, dass als Bodenbearbeitung ein Bohren mit einem Bohrwerkzeug oder ein Fräsen mit einer Schlitzwandfräse durchgeführt wird. Das Bohren kann dabei ein kontinuierliches Bohren, etwa mit einer Endlosschnecke oder ein diskontinuierliches Bohren, etwa mit einem Bohreimer oder mit einer einfachen Bohrschnecke sein.

Das erfindungsgemäße Verfahren ist auch beim Doppelkopfbohren einsetzbar, bei welchem mindestens zwei Drehantriebseinheiten vorgesehen sind. Dabei kann eine erste Drehantriebseinheit für ein innenliegendes Bohrwerkzeug vorgesehen sein, während eine weitere Drehantriebseinheit für ein außenliegendes Bohrrohr angeordnet ist. Bei einem Bohren in dem Boden ist auch ein Gesteinsbohren mitumfasst, welches etwa bei einem Anker- oder HDI-Bohren in eine etwa vertikale Wand oder sogar am Deckenbereich in einem Tunnel durchgeführt werden kann.

Beim Fräsen wird vorzugsweise eine Schlitzwandfräse mit mindestens einem Paar, vorzugsweise zwei Paaren von drehend angetriebenen Fräsrädern eingesetzt. Das Fräsen eines Frässchlitzes kann dabei in einem Einphasen-, Zweiphasen- oder einem CSM^{R}-Verfahren durchgeführt werden, bei welchem in situ in dem Frässchlitz durch die Fräse eine Bodenmörtelmischung hergestellt wird. Es können ein oder mehrere Fräsradantriebe vorgesehen sein.

Die Erfindung umfasst weiterhin ein System oder eine Anlage zum Erstellen eines Gründungselementes im Boden, welches dadurch gekennzeichnet ist, dass in der Steuer- und Auswerteeinheit ein zu erwartendes Bodenprofil eingegeben ist, welches einen Schichtaufbau des Bodens mit Bodenschichten von unterschiedlicher Bodenbeschaffenheit angibt, und dadurch, dass die Steuer- und Auswerteeinheit so ausgebildet ist, dass die erfasste, mindestens eine Betriebsgröße mit dem eingegebenen Bodenprofil in Korrelation gesetzt wird, um festzustellen, bei welcher Bearbeitungstiefe ein Übergang zwischen Bodenschichten unterschiedlicher Bodenbeschaffenheit vorliegt.

## Patentansprüche

1. Verfahren zum Erstellen eines Gründungselementes im Boden mittels eines Baugeräts,
wobei mittels eines Bodenbearbeitungswerkzeugs ein Loch im Boden gebildet wird, in welchem das Gründungselement erstellt wird,
wobei mittels einer Steuer- und Auswerteeinheit in Abhängigkeit von einer Bearbeitungstiefe mindestens eine Betriebsgröße des Baugeräts erfasst wird, welche sich abhängig von einer Bodenbeschaffenheit ändert,
**dadurch gekennzeichnet,**
**dass** in der Steuer- und Auswerteeinheit ein zu erwartendes Bodenprofil eingegeben wird, welches einen Schichtaufbau des Bodens mit Bodenschichten von unterschiedlicher Bodenbeschaffenheit angibt, und
**dass** durch die Steuer- und Auswerteeinheit die erfasste, mindestens eine Betriebsgröße mit dem eingegebenen Bodenprofil in Korrelation gesetzt wird um festzustellen, bei welcher Bearbeitungstiefe ein Übergang zwischen Bodenschichten unterschiedlicher Bodenbeschaffenheit vorliegt.

2. Verfahren nach Anspruch 1,
**dadurch gekennzeichnet,**
**dass** durch die Steuer- und Auswerteeinheit zu jeder Bodenschicht des eingegebenen Bodenprofils ein zu erwartender Wert der mindestens einen Betriebsgröße ermittelt wird.

3. Verfahren nach Anspruch 1 oder 2,
**dadurch gekennzeichnet,**
**dass** durch die Steuer- und Auswerteeinheit für den Bearbeitungsort ein aktuelles Bodenprofil erzeugt wird.

4. Verfahren nach einem der Ansprüche 1 bis 3,
**dadurch gekennzeichnet,**
**dass** mehrere Betriebsgrößen erfasst werden und
**dass** die mehreren Betriebsgrößen in einer Korrelation zueinander gesetzt werden, wobei ein Bodenkennwert durch die Steuer- und Auswerteeinheit ermittelt wird.

5. Verfahren nach einem der Ansprüche 1 bis 4,
**dadurch gekennzeichnet,**
**dass** die mindestens eine Betriebsgröße mittels mindestens einer Erfassungseinrichtung an dem Baugerät erfasst wird.

6. Verfahren nach einem der Ansprüche 1 bis 5,
**dadurch gekennzeichnet,**
**dass** die mindestens eine Betriebsgröße ausgewählt ist aus den Größen Drehmoment, Drehzahl, Leistung, Vorschubkraft, Vorschubgeschwindigkeit, Beschleunigung, Energieeintrag, Schwingungen, Schall, Hydraulikdruck und/oder Hydraulikstrom.

7. Verfahren nach einem der Ansprüche 1 bis 6,
**dadurch gekennzeichnet,**
**dass** die Steuer- und Auswerteeinheit eine Datenbank aufweist, in welcher für bestimmte Bodenschichten Betriebsgrößen und/oder Bodenkennwerte abgespeichert werden.

8. Verfahren nach einem der Ansprüche 1 bis 7,
**dadurch gekennzeichnet,**
**dass** durch die Steuer- und Auswerteeinheit bei ermittelten Betriebsgrößen Bodenkennwerte, welche für bestimmte Betriebsgrößen abgespeichert sind, abgefragt und verglichen werden, wobei ein aktueller Bodenkennwert bestimmt wird.

9. Verfahren nach einem der Ansprüche 1 bis 8,
**dadurch gekennzeichnet,**
**dass** anhand der bei der Bodenbearbeitung ermittelten Bodenkennwerte ein Bodenprofil durch die Auswerte- und Steuereinheit ermittelt und gespeichert wird.

10. Verfahren nach einem der Ansprüche 1 bis 9,
**dadurch gekennzeichnet,**
**dass** durch die Steuer- und Auswerteeinheit für das aktuelle Bodenprofil bevorzugte Betriebsgrößen über die Bearbeitungstiefe ermittelt und als ein Datensatz in der Datenbank hinterlegt werden.

11. Verfahren nach einem der Ansprüche 1 bis 10,
**dadurch gekennzeichnet,**
**dass** als Bodenbearbeitung ein Bohren mit einem Bohrwerkzeug eines Drehbohrgerätes oder ein Fräsen mit einer Schlitzwandfräse durchgeführt wird.

12. System zum Erstellen eines Gründungselementes im Boden mit einem Baugerät, wobei ein Bodenbearbeitungswerkzeug vorgesehen ist, welches ein Loch im Boden ausbilden kann, so dass das Gründungselement darin erstellt werden kann, wobei eine Steuer- und Auswerteeinheit vorhanden ist, die in Abhängigkeit von einer Bearbeitungstiefe mindestens eine Betriebsgröße des Baugeräts erfassen kann, welche sich abhängig von einer Bodenbeschaffenheit ändert, **dadurch gekennzeichnet, dass** in der Steuer- und Auswerteeinheit ein zu erwartendes Bodenprofil eingegeben ist, welches einen Schichtaufbau des Bodens mit Bodenschichten von unterschiedlicher Bodenbeschaffenheit angibt, und dass die Steuer- und Auswerteeinheit so ausgebildet ist, dass die erfasste, mindestens eine Betriebsgröße mit dem eingegebenen Bodenprofil in Korrelation gesetzt wird, um festzustellen, bei welcher Bearbeitungstiefe ein Übergang zwischen Bodenschichten unterschiedlicher Bodenbeschaffenheit vorliegt.

## Claims

1. Method for producing a foundation element in the ground by means of a construction apparatus,
wherein by means of a ground working tool a hole is formed in the ground, in which the foundation element is produced,
wherein by means of a control and evaluation unit at least one operating variable of the construction apparatus, which changes depending on a ground composition, is detected as a function of a working depth,
**characterized in that**
in the control and evaluation unit a ground profile to be expected is entered, which indicates a layer structure of the ground with ground layers of different ground composition, and
**in that** by the control and evaluation unit at least one operating variable is set in correlation with the entered ground profile in order to establish, at which working depth a transition between ground layers of different ground composition is present.

2. Method according to claim 1,
**characterized in that**
by the control and evaluation unit a value to be expected of the at least one operating variable is ascertained for each ground layer of the entered ground profile.

3. Method according to claim 1 or 2,
**characterized in that**
by the control and evaluation unit a current ground profile is created for the working location.

4. Method according to any one of claims 1 to 3,
**characterized in that**
several operating variables are detected and
**in that** the several operating variables are set in a correlation with one another, wherein a characteristic ground value is ascertained by the control and evaluation unit.

5. Method according to any one of claims 1 to 4,
**characterized in that**
the at least one operating variable is detected by means of at least one detection means on the construction apparatus.

6. Method according to any one of claims 1 to 5,
**characterized in that**
the at least one operating variable is selected from the variables of torque, rotational speed, power, feed force, feed speed, acceleration, energy input, vibrations, sound, hydraulic pressure and/or hydraulic flow.

7. Method according to any one of claims 1 to 6,
**characterized in that**
the control and evaluation unit has a database, in which operating variables and/or soil characteristics are saved for specific ground layers.

8. Method according to any one of claims 1 to 7,
**characterized in that**
for ascertained operating variables, soil characteristics saved for specific operating variables are queried and compared by the control and evaluation unit, wherein a current soil characteristics is determined.

9. Method according to any one of claims 1 to 8,
**characterized in that**
on the basis of the soil characteristics ascertained during ground working a ground profile is ascertained and saved by the control and evaluation unit.

10. Method according to any one of claims 1 to 9,
**characterized in that**
by the control and evaluation unit preferred operating variables for the current ground profile are ascertained over the working depth and stored as a dataset in the database.

11. Method according to any one of claims 1 to 10,
**characterized in that**
as ground working, a drilling with a drilling tool of a rotary drilling apparatus or a cutting with a diaphragm wall cutter is carried out.

12. System for producing a foundation element in the ground with a construction apparatus,
wherein a ground working tool is provided which can form a hole in the ground so that the foundation element can be produced therein,
wherein a control and evaluation unit is present which, as a function of a working depth, can detect at least one operating variable of the construction apparatus, which changes depending on a ground composition,
**characterized in that**
in the control and evaluation unit a ground profile to be expected is entered, which indicates a layer structure of the ground with ground layers of different ground composition, and
**in that** the control and evaluation unit is designed such that the at least one detected operating variable is set in correlation with the entered ground profile in order to establish, at which working depth a transition between ground layers of different ground composition is present.

## Revendications

1. Procédé pour ériger un élément de fondation dans le sol au moyen d'un engin de construction,
dans lequel un trou est formé dans le sol au moyen d'un outil de travail du sol, dans lequel l'élément de fondation est érigé,
dans lequel au moins une grandeur de fonctionnement de l'engin de construction est détectée, au moyen d'une unité de commande et d'évaluation, en fonction d'une profondeur de travail, ladite grandeur variant en fonction d'une nature de sol, **caractérisé en ce que**
est entré, dans l'unité de commande et d'évaluation, un profil de sol attendu, lequel indique une structure en couches du sol avec des couches de sol de différentes natures de sol, et
**en ce que** l'au moins une grandeur de fonctionnement détectée est mise en corrélation avec le profil de sol entré par l'unité de commande et d'évaluation pour constater la profondeur de travail à laquelle il existe un passage entre des couches de sol de différentes natures.

2. Procédé selon la revendication 1,
**caractérisé en ce que**
une valeur attendue de l'au moins une grandeur de fonctionnement est déterminée par l'unité de commande et d'évaluation pour chaque couche de sol du profil de sol entré.

3. Procédé selon la revendication 1 ou 2,
**caractérisé en ce que**
un profil de sol instantané est généré par l'unité de commande et d'évaluation pour le site de travail.

4. Procédé selon l'une des revendications 1 à 3,
**caractérisé en ce que**
plusieurs grandeurs de fonctionnement sont détectées, et
**en ce que** les plusieurs grandeurs de fonctionnement sont mises en corrélation les unes avec les autres, une valeur caractéristique de sol étant déterminée par l'unité de commande et d'évaluation.

5. Procédé selon l'une des revendications 1 à 4,
**caractérisé en ce que**
l'au moins une grandeur de fonctionnement est détectée au moyen d'au moins un dispositif de détection au niveau de l'engin de construction.

6. Procédé selon l'une des revendications 1 à 5,
**caractérisé en ce que**
l'au moins une grandeur de fonctionnement est choisie parmi les grandeurs : couple, vitesse de rotation, puissance, force d'avancement, vitesse d'avancement, accélération, apport d'énergie, oscillations, bruit, pression hydraulique et/ou flux hydraulique.

7. Procédé selon l'une des revendications 1 à 6,
**caractérisé en ce que**
l'unité de commande et d'évaluation présente une base de données, dans laquelle des grandeurs de fonctionnement et/ou des valeurs caractéristiques de sol sont sauvegardées pour certaines couches de sol.

8. Procédé selon l'une des revendications 1 à 7,
**caractérisé en ce que**
des valeurs caractéristiques de sol, lesquelles sont sauvegardées pour certaines grandeurs de fonctionnement, sont appelées et comparées par l'unité de commande et d'évaluation pour des grandeurs de fonctionnement déterminées, dans lequel une valeur caractéristique de sol instantanée est définie.

9. Procédé selon l'une des revendications 1 à 8,
**caractérisé en ce que**
un profil de sol est déterminé et mémorisé par l'unité d'évaluation et de commande à l'aide des valeurs caractéristiques de sol déterminées lors du travail du sol.

10. Procédé selon l'une des revendications 1 à 9,
**caractérisé en ce que**
des grandeurs de fonctionnement de prédilection sur la profondeur de travail sont déterminées et sont enregistrées pour le profil de sol instantané en tant qu'un jeu de données dans la base de données par l'unité de commande et d'évaluation.

11. Procédé selon l'une des revendications 1 à 10,
**caractérisé en ce que**
un forage avec un outil de forage d'un engin de forage rotatif ou un fraisage avec une fraise pour parois moulées est mis en œuvre en tant que travail du sol.

12. Système pour ériger un élément de fondation dans le sol avec un engin de construction, dans lequel un outil de travail de sol est prévu, lequel peut réaliser un trou dans le sol de sorte que l'élément de fondation peut y être érigé, dans lequel est présente une unité de commande et d'évaluation, qui peut détecter en fonction d'une profondeur de travail au moins une grandeur de fonctionnement de l'engin de construction, laquelle varie en fonction d'une nature de sol, **caractérisé en ce qu'**un profil de sol attendu est entré dans l'unité de commande et d'évaluation, lequel indique une structure en couches du sol avec des couches de sol de différente nature, et **en ce que** l'unité de commande et d'évaluation est réalisée de telle sorte que l'au moins une grandeur de fonctionnement détectée est mise en corrélation avec le profil de sol entré pour constater la profondeur de travail à laquelle il existe un passage entre des couches de sol de différentes natures de sol.
